# FASCICULE DE BREVET EUROPEEN

(11) **EP 0 140 406 B1**
(45) Date de publication et mention de la délivrance du brevet: **06.05.1987**
(21) Numéro de dépôt: 84201253.6
(22) Date de dépôt: 30.08.1984
(51) Int. Cl.: A47B 27/14

(54) **Dispositif de sécurité pour l'immobilisation d'une colonne de table à dessin**
Sicherheitseinrichtung an einem Zeichentisch
Security device for a drawing table column

(30) Priorité: 07.09.1983 FR 8314564
(43) Date de publication de la demande: 08.05.1985
(73) Titulaire: ALPIA SA, F-25006 Besançon (FR)
(72) Inventeur: Bruneau, Alain, F-25320 Montferrand le Chateau (FR)
(74) Mandataire: Silhol, Christian Maurice Alfred

## Description

L'invention concerne un dispositif anti-chute pour l'immobilisation d'une colonne de table à dessin en cas de défaillance des moyens d'équilibrage du poids de l'ensemble mobile supportant un plan de travail et coulissant dans un bâti, les moyens de blocage permanent pouvant être temporairement desserrés en exerçant une pression sur une pédale extérieure au bâti lors du réglage en hauteur et en direction du plan de travail.

Le document FR-A-2 462 125 décrit un dispositif de blocage et d'équilibrage d'un plan de travail d'une table à dessiner, supporté par une colonne centrale coulissant dans un support comportant des moyens de guidage et reposant sur une plaque de base constitué par au moins deux patins de frein diamétralement opposés par rapport à l'axe géométrique de la colonne coulissante, constamment appuyés par des moyens mécaniques contre la surface intérieure de ladite colonne et par un vérin à gaz prenant appui par une de ses extrémités sur la plaque de base, par l'autre extrémité, munie d'une poulie, sur un câble, caractérisé par le fait qu'un dispositif de sécurité est constitué par une bascule dont le pivot est fixé environ à mi-hauteur du support de la colonne, un des leviers de la bascule étant traversé par une tige de commande des patins de frein et portant un des points d'accrochage du câble, l'autre point d'accrochage du câble étant situé sur le bas de la colonne, l'autre levier de la bascule étant relié à un ressort compensateur ayant son point de tension fixé sur ledit support.

Le but de l'invention consiste à réaliser un dispositif de sécurité plus simple, par conséquent moins onéreux qui réponde aux normes d'efficacité les plus strictes pour éviter une chute accidentelle de la planche en cas de défaillance des moyens d'équilibrage.

Le dispositif de sécurité selon l'invention est défini par la revendication 1.

Le verrou est une plaque d'une seule pièce formée de deux parties d'inégale largeur à partir d'une base linéaire commune, le décrochement comportant un des points d'attache d'un ressort l'autre étant sur le bâti, la partie la plus étroite, arrondie à son extrémité constituant un palpeur, la partie la plus large comportant, à l'opposé du palpeur, deux évidements superposés, l'un, le plus éloigné de la base linéaire, en forme de crochet, recevant la tringle de commande des moyens de blocage permanent de la colonne, l'autre, en forme d'encoche alignée sur l'axe de symétrie du palpeur, recevant une goupille de liaison du verrou avec la pédale de commande du desserrage desdits moyens de blocage.

L'étrier supportant l'essieu de la première poulie de renvoi comporte, sur son axe de symétrie, un guide situé à une distance du fond de l'étrier inférieure à la largeur du palpeur du verrou.

Un ressort, accroché d'une part au bâti d'autre part au verrou, exerce sur le verrou une force de traction nécessaire et suffisante pour maintenir l'extrémité arrondie du palpeur entre l'essieu de la première poulie de renvoi et le guide fixé sur l'étrier de façon qu'en cas de relâchement ou de rupture du câble, le verrou soit tiré par ledit ressort jusqu'à faire sortir de son encoche la goupille de liaison du verrou avec la pédale de commande.

Le dispositif arrête instantanément le mouvement de l'ensemble mobile dès qu'intervient une rupture du câble ou d'une autre pièce formant la chaîne cinématique de l'équilibrage.

En combinaison avec des moyens de mise à hauteur du plan de travail par un desserrage temporaire des mâchoires de frein enserrant la colonne, si le câble se rompt au cours de cette manoeuvre, le verrou entraîné par un ressort met la pédale de commande, hors d'action et le frein est immédiatement resserré.

D'autres avantages ressortiront de la description faite à titre d'exemple non limitatif d'une forme d'exécution de l'invention et du dessin dans lequel.
La figure 1 est une vue d'ensemble de la table à dessiner ;
La figure 2 est une vue à plat du verrou ;
La figure 3 est un schéma du dispositif en position normale ;
La figure 4 est un schéma du dispositif après rupture du câble.

La figure 1 représente une vue d'ensemble d'une table à dessin composée principalement d'un bâti 1, muni d'une embase 2, dans laquelle coulisse une colonne 3 supportant un plan de travail 4 par l'intermédiaire d'une ferrure d'orientation 5. Des moyens d'équilibrage du poids de l'ensemble mobile sont représentés en pointillés, pour mémoire. Les flèches a, b, c indiquent les trois orientations qui peuvent être données au plan de travail 4. Une pédale 6 située à l'extérieur du bâti juste au-dessus de l'embase 2 permet de desserrer les freins de blocage de la colonne mobile afin de mettre la table dans la position choisie. Ce dispositif de blocage est décrit dans le document No. 8216328.

La figure 2 représente le dispositif de sécurité en place dans le bâti 1. Les moyens de blocage permanent de la colonne 3 sont constitués par un frein 7 constamment serré, dont le déblocage est commandé, au moyen d'une plaque 8 suspendue par deux ressorts 9 accrochés au bâti, par une pression sur la pédale 6 reliée à la plaque 8 par deux tringles 10, engagées du côté de la pédale dans un crochet 110 d'un verrou 11.

Les moyens d'équilibrage du poids de l'ensemble mobile - colonne 3 et plan de travail 4 - sont constitués par un ressort 12 accroché au bâti par un tendeur 120 réglable fixé sur une équerre 121, à l'opposé, le ressort 12 est accroché au bout 130 d'un câble 13.

Ce câble 13 passe dans la gorge 140 d'une première poulie de renvoi 14 puis dans la gorge hélicoïdale 150 d'une deuxième poulie de renvoi 15 pour venir s'accrocher par son autre bout 131 sur un crochet 300 fixé sur l'extrémité de la colonne 3 opposée à celle qui supporte le plan de travail 4.

L'essieu 141 de la poulie 14 tourne librement dans un étrier 16 fixé sur le bâti 1 près de son embase 2 ; il n'est maintenu dans le fond 161 de l'étrier 16 que par la tension du câble 13. En cas de rupture dudit câble, l'essieu 141 sort de l'étrier par l'effet du poids de la poulie 14 puisque l'axe de symétrie AA de l'étrier 16 est vertical et que son ouverture 160 est orientée vers l'embase 2. Le support 151 de la poulie 15 est fixé sur le bâti 1 au point le plus éloigné de l'étrier 16 compatible avec la variation de hauteur prévue pour le positionnement du plan de travail par le coulissement de la colonne 3.

L'étrier 16 comporte sur l'axe AA un guide 162 situé à une distance de l'essieu (141) de la poulie 14, en place dans le fond 161 de l'étrier 16, déterminée par la largeur du palpeur 111 du verrou 11 et inférieure à celle-ci.

La figure 3 représente le verrou 11 qui assure la liaison entre l'essieu 141 de la première poulie de renvoi 14 et la pédale 6 de desserrage du frein 7.

Ce verrou 11 est constitué par une plaque d'une seule pièce formée de deux parties 111, 112, d'inégale largeur à partir d'une base linéaire 113 commune, le décrochement 114 comportant un des points d'attache 115 d'un ressort 17, l'autre étant sur le bâti 1. La partie la plus étroite 111, arrondie à son extrémité libre 116, constitue un palpeur appuyé par la tension du ressort 17 entre le guide 162 et l'essieu 141 de la poulie 14.

La partie la plus large 112 comporte à l'opposé du palpeur 111, deux évidements 110, 117 superposés, l'un 110, le plus éloigné de la base linéaire 113, en forme de crochet, reçoit une des extrémités 100 de la tringle 10 de commande des moyens de blocage permanent de la colonne, le frein 7, l'autre extrémité 101 de la tringle 10 étant reliée à la plaque 8 de desserrage dudit frein. L'autre évidement, en forme d'encoche 110 alignée sur l'axe de symétrie BB du palpeur, reçoit une goupille 600 fixée sur la pédale 6, en deçà des points de pivotement 601 de celle-ci.

La figure 4 représente l'action du verrou 11 en cas de rupture du câble 13.

La poulie 14 n'étant plus retenue par le câble 13 dans l'étrier 16, son essieu 141 est poussé vers l'ouverture 160 par l'action du palpeur 111 tiré par le ressort 17 sous le guide 162. Le verrou 11 effectue son recul dans le sens de la force F de traction du ressort 17 jusqu'au point de rencontre du décrochement 114 avec l'étrier 16. Ce déplacement du verrou 11 fait sortir la goupille 600 de son encoche 116 rompant la liaison avec la pédale 6. De ce fait, le desserrage du frein 7 ne peut avoir lieu et la colonne 3 reste bloquée dans sa position initiale sans rupture de pièce.

## Revendications

1. Dispositif de sécurité pour l'immobilisation d'une colonne (3) de table à dessin en cas de défaillance des moyens d'équilibrage du poids de l'ensemble mobile supportant un plan de travail, ladite colonne (3) coulissant dans un bâti (1), ladite table comprenant les moyens de blocage permanent de la colonne (3) pouvant être temporairement desserrés en exerçant une pression sur une pédale de commande (6) extérieure au bâti lors du réglage en hauteur et/ou en orientation du plan de travail, l'ensemble mobile étant relié aux moyens d'équilibrage par un câble (13),
par le fait que le câble (13) est tendu à l'autre bout (130) par un ressort (12), qu'il passe sur une première poulie de renvoi (14) dont l'essieu (141) est supporté en rotation dans un étrier (16) fixé à la base du bâti, l'ouverture (160) de cet étrier (16) étant orientée vers l'embase (2) du bâti (1), puis qu'il passe par une deuxième poulie de renvoi (15), à gorge hélicoïdale, fixée au sommet du bâti, un bout (131) du câble étant accroché (300) à la colonne sur l'extrémité opposée à celle qui supporte le plan de travail (4) caractérisé
par le fait que l'essieu (141) de la première poulie de renvoi (14) est mobile dans son étrier (16) entre une première position dans laquelle il est maintenu par le câble (13) lorsque celui-ci est tendu et une deuxième position qu'il peut attein- dre lorsque le câble est relâché ou rompu ;
par le fait qu'un verrou (11), soumis à une traction élastique, est mobile entre une première position dans laquelle il assure une liaison entre la pédale de commande (6) du desserrage temporaire des moyens de blocage permanent de la colonne et lesdits moyens de blocage permanent de la colonne et une deuxième position dans laquelle cette liaison est interrompue ;
par le fait que ce verrou (11) s'appuie sur l'essieu (141) de la première poulie de renvoi (14), qu'il est maintenu par cet essieu (141) dans sa première position lorsque l'essieu (141) est dans sa première position ;
par le fait que des moyens (17) assurant ladite traction élastique forcent le verrou et l'essieu (141) dans leurs deuxièmes positions respectives lorsque le câble (13) est relâché ou rompu.

2. Dispositif de sécurité selon la revendication 1, caractérisé par le fait que le verrou est une plaque d'une seule pièce formée de deux parties (111, 112) d'inégale largeur à partir d'une base linéaire (113) commune, le décrochement (114) comportant un des points d'attache (115) d'un ressort (17) l'autre étant sur le bâti, la partie la plus étroite, arrondie à son extrémité libre (116), constituant un palpeur, la partie la plus large comportant, à l'opposé du palpeur, deux évidements superposés, l'un le plus éloigné de la base linéaire, en forme de crochet (110), recevant la tringle (10) de commande des moyens de blocage permanent de la colonne, l'autre, en forme d'encoche (117) alignée sur l'axe de symétrie (B.B) du palpeur, recevant une goupille (600) de liaison du verrou avec la pédale de commande du desserrage desdits moyens de blocage.

3. Dispositif selon la revendication 2, caractérisé par le fait que l'étrier (16) recevant l'essieu (141) de la première poulie de renvoi (14) comporte, sur son axe de symétrie (A.A), un guide (162) situé à une distance du fond de l'étrier (161) inférieure à la largeur du palpeur (111) du verrou (11 ).

4. Dispositif selon la revendication 3, caractérisé par le fait qu'un ressort (17) accroché d'une part au bâti d'autre part au verrou, exerce sur le verrou une force de traction (F) nécessaire et suffisante pour maintenir l'extrémité arrondie (116) du palpeur entre l'essieu (141) de la première poulie-de renvoi (14) et le guide (162) fixé sur l'étrier (16) de façon qu'en cas de relâchement ou de rupture du câble, le verrou soit tiré par ledit ressort jusqu'à faire sortir de son encoche (117) la goupille de liaison (600) du verrou avec la pédale (6) de commande du frein (7).

## Claims

1. A safety device for locking a pillar (3) of a drawing desc against motion in case of failure of the means for balancing the weight of the movable assembly supporting the drawing board (4), said pillar (3) sliding in a frame structure (1), said drawing desc comprising permanent locking means for the pillar (3), said locking means being adapted to be temporarilly released by depressing a control pedal (6) disposed externally of said frame structure during the vertical adjustement and/or during orientation of said drawing board, wherein said movable assembly is operatively connected to said weight balancing means through a cable (13), one end (131) of the cable being anchored (300) to said pillar at the end thereof opposite the end supporting the drawing board (4).
characterized in that the cable (13) is tensioned at the other end (130) by a spring (12), in that the cable is passing around a first return pulley (14) having its axle (141) rotatably supported by a strap (16) secured to the base (2) of said frame structure, the axle-receiving opening (160) of said strap (16) being oriented towards said base (2) of the frame structure (1), in that the cable (13) then is passing around a second return pulley (15) provided with a helical groove (150) and mounted to the top of said frame structure ;
in that the axle (141) of said first return pulley (14) is movable in its strap (16) between a first position in which it is retained by said cable (13) when this cable is tensioned, and a second position reached by said axle (141) when said cable is slackened or broken ;
in that a locking member (11) subjected to an elastic traction is movable between a first position in which it secures a connection between the control pedal (6) for controlling the temporary release of the permanent pillar locking means and said permanent pillar locking means, and a second position in which this connection is discontinued ;
in that said locking member (11) is leaning on the axle (141) of the first return pulley (14) and retained by this axle (141) in its first position when said axle (141) is in its firts position ;
in that the means (17) generating said elastic traction urges said locking member and said axle (141) into their respective second positions when the cable (13) is slackened or broken.

2. The safety device of claim 1, characterized in that said locking member consists of a one-piece plate comprising two sections (111, 112) of unequal width as measured from a common linear base (113), one anchoring point (115) of a spring (17) being located close to the shoulder (114) resulting from this difference in width, the other anchoring point of said spring being located on said frame structure, the narrow section of said locking member having a rounded outer end (116) constituting a feeler, the wide section having at its end opposite said feeler two superposed notches formed therein, the notch remotest from said linear base (113) forming a hook (110) and being adapted to be engaged by the rod (10) controlling said permanent pillar locking means, the other notch (117) being aligned to the axis of symmetry (B-B) of said feeler and adapted to be engaged by a pin (600) interconnecting said locking member and said pedal controlling the release of said locking means.

3. The safety device of claim 2, characterized in that said strap (16) receiving said axle (141) of said first return pulley (14) comprises on its axis of symmetry (A-A) a guide member (162), the distance between this guide member and the bottom (161) of said strap opening being smaller than the width of the feeler (111) of said locking member (11).

4. The safety device of claim 3, characterized in that a spring (17) is anchored at one end to said frame structure and at the other end to said locking member so as to exert to said locking member a tractive force (F) necessary and sufficient for keeping the rounded end (116) of said feeler between said axle (141) of said first return pulley (14) and said guide member (162) secured to said strap (16), so that in case of slackening or breakage of said cable said locking member be pulled by said spring until said pin (600) interconnecting said locking member and said pedal (6) controlling the brake (7) is expelled from its notch (117).

## Patentansprüche

1. Sicherheitseinrichtung zum Festhalten eines Ständers (3) eines Zeichentisches im Falle des Versagens der Gewichtsausgleichsvorrichtung für die bewegliche, das Zeichenbrett tragende Anordnung, wobei der Ständer (3) in einem Gestell (1) gleitend montiert ist und der Zeichentisch Mittel zur ständigen Blockierung des Ständers (3) aufweist, welche während der Höheneinstellung und/oder Orientierung des Zeichenbretts vorübergehend durch Ausübung eines Drucks auf ein aussen am Gestell vorgesehenes Steuerpedal (6) gelöst werden können, und wobei die bewegliche Anordnung mit der Gewichtsausgleichsvorrichtung durch ein Seil (13) verbunden ist, dessen eines Ende (131) an dem Ende des Ständers befestigt ist (300), welches dem das Zeichenbrett (4) tragenden Ende abgewandt ist,
dadurch gekennzeichnet, dass das Seil (13) am anderen Ende (130) durch eine Feder (12) gespannt ist, dass es über eine erste Umführrolle (14) verläuft, deren Achse (141) drehbar in einem an der Basis des Gestells befestigten Bügel (16) mit einer zur Fussplatte (2) des Gestells (1) hin offenen Bügelöffnung (160) gelagert ist, dass das Seil (13) dann über eine zweite Umführrolle (15) verläuft, die mit einer spiralförmigen Nut versehen und oben am Gestell befestigt ist.
dass die Achse (141) der ersten Umführrolle (14) in ihrem Bügel zwischen einer ersten Stellung, in welcher sie durch das Seil (13) gehalten wird, wenn dieses gespannt ist, und einer zweiten Stellung beweglich ist, welche sie einnehmen kann, wenn das Seil locker oder gerissen ist,
dass ein einer elastischen Zugkraft unterworfenes Verriegelungselement (11) zwischen einer ersten Stellung, in welcher es eine Verbindung zwischen dem Steuerpedal (6) zum vorübergehenden Lösen der Mittel zur ständigen Blockierung des Ständers und diesen Mitteln zur ständigen Blockierung des Ständers gewährleistet, und einer zweiten Stellung beweglich ist, in welcher diese Verbindung unterbrochen ist,
dass sich dieses Verriegelungselement (11) auf der Achse (141) der ersten Umführrolle (14) abstützt und durch diese Achse (141) in seiner ersten Stellung gehalten wird, wenn sich diese Achse (141) in ihrer ersten Stellung befindet, und
dass Mittel (17), welche die erwähnte elastische Zugkraft erzeugen, das Verriegelungselement (11) und die erwähnte Achse (141) in ihre betreffenden zweiten Stellungen drücken, wenn das Seil (13) locker oder gerissen ist.

2. Sicherheitseinrichtung nach Anspruch 1, dadurch gekennzeichnet, dass das Verriegelungselement eine aus einem Stück geformte Platte mit zwei Abschnitten (111, 112) ist, die, gemessen von einer gemeinsamen Grundlinie (113) aus, unterschiedliche Breiten haben, dass einer der Befestigungspunkte (115) einer die erwähnten elastischen Mittel bildenden Feder (17) an der von der unterschiedlichen Breite der beiden erwähnten Abschnitte herrührenden Schulter (114) und der andere Befestigungspunkt am Gestell angeordnet ist, dass der schmalere Abschnitt an seinem freien Ende (116) abgerundet ist und einem Fühler bildet, dass der breitere Abschnitt an seinem diesem Fühler abgewandten Ende zwei übereinanderliegende Ausnehmungen aufweist, von denen diejenige, weiche von der erwähnten Grundlinie (113) weiter entfernt ist, einen Haken (110) bildet und die Betätigungsstange (10) für die Mittel zur ständigen Blockierung des Ständers aufnimmt, und die andere Ausnehmung die Form eines mit der Symmetrieachse (B-B) des Fühlers ausgerichteten Schlitzes (117) hat und einen Stift (600) aufnimmt, welcher das Verriegelungselement mit dem Steuerpedal zum Lösen der erwähnten Blockierungsmittel verbindet.

3. Sicherheitseinrichtung nach Anspruch 2, dadurch gekennzeichnet, dass der die Achse (141) der ersten Umführrolle (14) aufnehmende Bügel (16) auf seiner Symmetrieachse (A-A) ein Führungselement (162) aufweist, welches vom Boden (161) der Bügelöffnung einen Abstand hat, der kleiner als die Breite des Fühlers (111) des Verriegelungselements (11) ist.

4. Sicherheitseinrichtung nach Anspruch 3, dadurch gekennzeichnet, dass die erwähnte Feder (17) einerseits am Gestell und andererseits am Verriegelungselement befestigt ist und auf dieses Verriegelungselement eine Zugkraft (F) ausübt, die erforderlich und ausreichend ist, um das abgerundete Ende (116) des Fühlers zwischen der Achse (141) der ersten Umführrolle (14) und dem am Bügel (16) befestigten Führungselement (162) zu halten, derart, dass im Falle einer Lockerung oder eines Reissens des Seils (13) das Verriegelungselement durch die erwähnte Feder so weit gezogen wird, dass der das Verriegelungselement mit dem Steuerpedal (6) für die Bremse (7) verbindende Stift (600) aus seinem Schlitz (117) herausgezogen wird.
